# FASCICULE DE BREVET EUROPEEN

(11) **EP 0 266 239 B1**
(45) Date de publication et mention de la délivrance du brevet: **23.01.1991**
(21) Numéro de dépôt: 87402146.2
(22) Date de dépôt: 25.09.1987
(51) Int. Cl.: D06F 37/26

(54) **Machine à laver le linge munie d'une manchette de liaison cuve-carrosserie**
Waschmaschine mit einer Manschette zur Verbindung des Laugenbehälters mit dem Gehäuse
Washing machine with a sleeve connecting the tub to the housing

(30) Priorité: 26.09.1986 FR 8613480
(43) Date de publication de la demande: 04.05.1988
(73) Titulaire: CIAPEM, F-69007 - Lyon (FR)
(72) Inventeur: Grabarczyk, Henri, F-75008 Paris (FR); Bonnet-Ligeon, Bernard, F-75008 Paris (FR)
(74) Mandataire: Phan, Chi Quy

(56) Documents cités:
- EP-A- 0 104 475
- DE-A- 3 220 577
- FR-A- 1 520 704
- GB-A- 1 255 168
- GB-A- 2 114 606

## Description

La présente invention concerne une machine à laver le linge munie d'une manchette de liaison cuve-carrosserie.

Une machine à laver le linge comprend habituellement une carrosserie dans laquelle est suspendue une cuve contenant un tambour à linge. Entre l'ouverture de la machine et l'ouverture de la cuve est montée une manchette souple qui assure à la fois un accès dans la cuve et une séparation étanche au liquide entre l'intérieur de la carrosserie et l'intérieur de la cuve. La cuve suspendue est soumise à des oscillations durant le fonctionnement de la machine et la manchette souple doit être solidement fixée à la carrosserie et à la cuve pour qu'elle puisse suivre la cuve dans ses mouvements et résister à tout arrachement provoqué par ces oscillations. Dans la machine à laver connue les rebords des deux extrémités de la manchette souple sont maintenus soit par des colliers de serrage montés autour de l'ouverture de la machine et l'ouverture de la cuve, soit par des gorges de rétention formées autour de ces ouvertures dans lesquelles sont introduits de force ces rebords, soit par des systèmes de fixation à vis et à barrettes ou cadres rigides. Le document DE-A-3 220 577 donne un exemple d'une manchette souple dont les rebords des deux extrémités sont maintenus par des gorges de rétention formées autour de l'ouverture de la machine et l'ouverture de la cuve. Dans cet exemple particulier, les rebords de l'extrémité de la manchette reliée à l'ouverture de la machine sont en partie coulissants le long des tronçons de la gorge de rétention formée autour de cette ouverture de la machine parallèles au sens de rotation du tambour à linge de la machine et en partie fixes dans les autres tronçons de cette gorge de rétention tandis que les rebords de l'extrémité de la manchette reliée à l'ouverture de la cuve sont fixes sur le long de la gorge formée autour de cette ouverture. Les solutions connues utilisant des colliers ou des systèmes à vis et à barrettes ou cadres rigide sont coûteuses et exigent une mise en place manuelle relativement longue tandis que celles employant des gorges de rétention ne sont pas pleinement satisfaisantes pour répondre aux exigences de teneue mécanique.

La présente invention ayant pour but d'éviter ces inconvénients permet de réaliser une machine à laver le linge économique dans laquelle la manchette souple de liaison carrosserie-cuve est solidement fixée et assure une bonne étanchéité au liquide entre l'intérieur de la carrosserie et l'intérieur de la cuve, et entre l'intérieur de la cuve et l'extérieur de la machine, et la mise en place de cette manchette souple est facilement mécanisable.

Selon l'invention, une machine à laver le linge munie entre la cuve et la carrosserie d'une manchette de liaison dont les rebords des deux extrémités sont maintenus par des rainures ou gorges formées autour de l'ouverture de la machine et l'ouverture de la cuve est caractérisée en ce qu'elle comprend au moins d'une part dans le pourtour du bord de l'ouverture de la machine et/ou de l'ouverture de la cuve, une rainure pourvue de mortaises espacées munies d'organes autobloquant antiretour, et d'autre part dans le long de l'extrémité supérieure et/ou inférieure de la manchette souple, un rebord saillant destiné à être monté dans cette rainure, et munie en premier lieu, de tenons espacés associés à ces mortaises et comportant chacun une gorge de réception, de lèvres d'étanchéité longitudinales parallèles souples dans les espaces situés au-dessus et entre deux tenons consécutifs.

Pour mieux faire comprendre l'invention, on en décrit ci-après un certain nombre d'exemples de réalisation par des dessins ci-annexés dont:
la figure 1 représente une vue schématique en couple partielle d'une machine à laver le linge à manchette de liaison cuve-carrosserie, réalisée selon l'invention,
la figure 2 représente à une autre échelle, une vue d'une partie d'un bord d'une ouverture rectangulaire dans une paroi de dessus de la machine de la figure 1,
la figure 3 représente à une autre échelle, une vue partielle schématique en coupe verticale de la machine de la figure 1, montrant une partie de la manchette de liaison, reliant l'ouverture de la machine et l'ouverture de la cuve,
la figure 4 représente une vue schématique en coupe suivant le plan IV-IV de la manchette de la figure 3,
la figure 5 représente à une autre échelle une vue partielle schématique d'une première variante de réalisation concernant le bord de l'ouverture de la cuve de la machine de la figure 1,
la figure 6 représente une vue partielle schématique d'une deuxième variante de réalisation concernant le bord de l'ouverture de la cuve de la machine de la figure 1,
la figure 7 représente à une autre échelle une vue partielle schématique en coupe verticale d'une troisième variante de réalisation concernant le bord de l'ouverture de la machine et l'extrémité supérieure de la manchette de liaison, de la machine de la figure 1,
la figure 8 représente à une autre échelle une vue partielle schématique en coupe verticale d'une quatrième variante de réalisation concernant le bord de l'ouverture de la machine et l'extrémité supérieure de la manchette de liaison, de la machine de la figure 1,
la figure 9 représente une vue d'une cinquième variante de réalisation concernant le bord de l'ouverture de machine et l'extrémité supérieure de la manchette de liaison, de la machine de la figure 1, et
la figure 10 représente une vue en coupe suivant le plan IX-IX de la cinquième variante de réalisation de la figure 9.

L'invention est applicable aux machines à laver pourvues d'une ouverture rectangulaire ou circulaire et d'une cuve à ouverture rectangulaire ou circulaire.

Une machine à laver le linge 1, selon un exemple de réalisation de l'invention, schématiquement illustré dans la figure 1 à 4 comprend une carrosserie 2 munie d'une paroi de dessus en matière synthétique 3, une ouverture rectangulaire 4 de la machine formée dans cette paroi 3, une porte pivotante 5 une cuve en matière synthétique 6 suspendue dans la carrosserie 2 par des ressorts 7 et munie d'une ouverture rectangulaire 8, et, une manchette souple 9 reliant l'ouverture rectangulaire 4 de la machine et l'ouverture rectangulaire 8 de la cuve 6 pour séparer, d'une manière étanche au liquide d'une part l'intérieur de la carrosserie 2 et l'intérieur de la cuve et d'autre part l'extérieur de la machine et l'intérieur de la cuve 6. La cuve 6 renferme un tambour à linge 10 qui est entrainé en rotation par un moteur électrique 11.

La manchette souple 9 ayant la forme d'un tube souple pourvu de plis transversaux comprend une extrémité supérieure 12 fixée sur le bord de l'ouverture 4 de la machine et une extrémité inférieure 13 attachée au bord de l'ouverture 8 de la cuve 6.

Selon une caractéristique importante, la machine à laver le linge 1 comprend au moins d'une part dans le pourtour du bord de l'ouverture 4 de la machine et/ou de l'ouverture 8 de la cuve 6 de la machine, une rainure à parois lisses pourvue de mortaises espacées munies d'organe autobloquant antiretour et d'autre part dans le long de l'extrémité supérieure et/ou inférieure de la manchette souple 9 un rebord saillant destiné à être monté dans cette rainure, muni en premier lieu de tenons espacés associés aux mortaises de la rainure du bord de l'ouverture 4 de la machine et/ou de l'ouverture 8 de la cuve 6 de la machine, et comportant chacun une gorge de réception de cet organe autobloquant antiretour de ces mortaises et en deuxième lieu dans les espaces situés au-dessus et entre deux tenons consécutifs, de lèvres d'étanchéité longitudinales parallèles souples.

Selon une autre caractéristique, la machine à laver le linge 1 comprend d'une part dans le pourtour intérieur de l'extrémité inférieure de la manchette souple 9, une jupe 15 destinée à recouvrir la paroi intérieure du bord de l'ouverture 8 de la cuve 6 à fins d'esthétique et d'élimination de tout accrochage avec du linge introduit dans la cuve et de toute retenue de liquide ou produits lessiviels, et dans le pourtour intérieur de l'extrémité supérieure de la manchette souple 9, un lèvre d'étanchéité horizontalement saillante 16 et d'autre part dans la face intérieure de la porte pivotante 5 de la machine, une nervure d'étanchéité 17 encadrant l'ouverture 4 de la machine et coopérant avec cette lèvre saillante 16 de l'extrémité supérieure de la manchette souple 9 pour assurer l'étanchéité au liquide entre l'extérieur de la machine et l'intérieur de la cuve.

Dans l'exemple illustré aux figures 1 à 4, la machine à laver 1 comprend dans le pourtour du bord de l'ouverture rectangulaire 4 de la machine, une rainure 19 à parois latérales interne 20 et externe 21 lisses, pourvue de mortaises espacées 22 qui s'ouvrent à travers la paroi de fond 23 et la paroi latérale externe 21 de la rainure 19 et qui sont munies, chacun d'un organe autobloquant antiretour constitué par une languette élastique 24, inclinée vers l'intérieur de cette rainure 19 d'un angle alpha par rapport à la verticale, et faisant partie intégrante de cette paroi latérale externe 21 de la rainure 19.

La manchette souple 9 comprend dans le pourtour de son extrémité supérieure 12, un rebord saillant souple 25 destiné à être monté dans la rainure 19 du bord de l'ouverture 4 de la machine. Ce rebord saillant 25 comprend sur sa longueur des tenons espacés 26 associés aux mortaises 22 de la rainure 19 du bord de l'ouverture 4 de la machine et destinés à retenir ce rebord saillant 25 dans cette rainure 19 et de ce fait, l'extrémité supérieure de la manchette souple 9, sur le bord de cette ouverture 4 de la machine. Les tenons espacés 26 comprennent chacun d'une part un corps à section transversale sensiblement en trapèze rectangle, ayant une face 27 coopérante avec la languette élastique 24, inclinée dans le même sens que celui de l'inclinaison de cette languette 24, et suivant un angle beta par rapport à la verticale, égal à l'angle alpha que fait cette languette 24 avec la verticale, et d'autre part à son extrémité libre un bourrelet terminal 28 qui définit avec cette face inclinée 27 une gorge 29 de réception de l'extrémité de cette languette 24 qui constitue l'organe autobloquant antiretour de la mortaise correspondante.

Quand un tenon 28 de l'extrémité supérieure 12 de la manchette souple 9 est introduit dans une mortaise 22, la languette élastique 24 est déplacée, s'efface, laisse passer le bourrelet 28 et permet une mise en place de son tenon 26. Etant donné que l'angle beta de la face inclinée 27 du tenon 26 est égal à l'angle alpha de l'inclinaison normale de la languette élastique 24, la languette 24 épouse cette face inclinée 27 lors d'une mise en place de ce tenon 26. La languette 24 est alors en place sur le tenon 26 pour le maintenir dans la rainure 19. Durant les oscillations de la cuve suspendue 6, la manchette 9 est soumise à des tractions qui tendent à tirer les tenons 26 hors de mortaises 22. Dans ce mouvement de retrait des tenons 26, les bourrelets 28 et les gorges 29 accrochent les extrémités libres des languettes 24 et les entrainent dans leur déplacement de manière que plus les tenons 26 sont tirés vers l'extérieur des mortaises, plus ces languettes 24 ferment automatiquement davantage les mortaises 22, augmentent en même temps leur pression sur ces tenons 26 et les empêchent de sortir de ces mortaises. L'extrémité supérieure de la manchette souple 9 est ainsi solidement attachée au bord de l'ouverture 4 de la machine.

Dans les espaces situés au-dessus et entre deux tenons consécutifs 26, le rebord saillant souple 25 de la manchette 9 comprend des lèvres d'étanchéité longitudinales souples 31 qui épousent les moindres irrégularités de surface de la rainure 9 et augmentent ainsi l'intimité de contact entre ce rebord saillant 25 serré dans la rainure 19 et la paroi de celle-ci et y assurent une bonne étanchéité au liquide.

Les tenons 26 comprennent au niveau de leurs extrémités libres, dans leur partie diamètralement opposée à leurs bourrelets 28 des nervures longitudinales 33 destinées à être accrochées aux rebords des mortaises 22 lorsque les tenons 26 sont bient positionnés dans ces mortaises. Ces nervures 33 contribuent également à empêcher les tenons d'être retirés facilement des mortaises 22. Dans l'exemple illustré dans les figures 1 à 4, la cuve 6 comprend dans le pourtour de son ouverture rectangulaire 8, une rainure 36 à paroi latérales interne 37 et extrene 38 lisses, pourvue de mortaises espacées 39 qui s'ouvrent à travers la paroi de fond 40. Deux encoches verticales parallèles espacées 46 dont formées dans la paroi intérieure 37 de la rainure 36 au niveau des côtés latéraux de chacune des mortaises 39 pour rendre souple cette paroi 37 à l'endroit de cette mortaise et faciliter de ce fait le montage de l'extrémité inférieure de la manchette souple 9.

La manchette souple 9 comprend dans le pourtour de son extrémité inférieure 13, un rebord saillant souple 41 destiné à être monté serré dans la rainure 36 du bord de l'ouverture 8 de la cuve 6. Ce rebord saillant 41 comprend sur sa longueur des tenons espacés 42 associés aux mortaises 39 de la rainure 36 et destinés à retenir ce rebord saillant 41 dans cette rainure et de ce fait l'extrémité inférieure de la manchette souple 9 sur le bord de l'ouverture 8 de cette cuve 6.

Les tenons espacés 42 comprennent chacun d'une part un corps à section transversale sensiblement rectangulaire, et d'autre part à son extrémité libre, un bourrelet périphérique saillant latéralement 43. Les bourrelets 43 s'accrochent au rebord des mortaises 39 quand les tenons 42 sont mis en place dans celles-ci, et empêchent ces tenons 42 d'être sortis de ces mortaises par simple et faible traction. L'extrémité inférieure de la manchette souple 9 est ainsi solidement attachée au bord de l'ouverture 8 de la cuve 6.

Le rebord saillant souple 41 comprend des lèvres d'étanchéité longitudinales souples 45 qui épousent les moindres irrégularités de surface de la rainure 36 et renforcent ainsi l'intimité de contact entre ce rebord saillant 41 tassé dans cette rainure et la paroi de celle-ci et y assurent une bonne étanchéité au liquide.

Dans une première variante de réalisation schématiquement et partiellement illustrée dans la figure 5, la machine à laver 1 comprend dans le pourtour du bord de l'ouverture 8 de la cuve 6 et/ou de l'ouverture 4 de la machine une rainure 36 à parois latérales interne 37 et externe 38 lisses, pourvue de mortaises espacées 39 dans lesquelles, les deux encoches verticales parallèles espacées 46 retrouvées dans le premier exemple (figures 3 et 4) et formées au niveau des côtés latéraux de chacune des mortaises 39 dans la face extérieure de la paroi interne 37 de la rainure 36 sont respectivement remplacées par une encoche verticale 48 formée au niveau d'un premier côté latéral de chacune des mortaises 39, dans la paroi interne 37 de la rainure 36, et ouverte dans cette mortaise 39, et par une découpure transversale 49 dans cette paroi interne 37 de la rainure 36 au niveau du deuxième côté latéral de cette mortaise 39. La découpure 49 et l'encoche 48 transforment la paroi interne 37, au niveau de la mortaise 39, en un ergot élastique 52 qui sert d'organe autobloquant antiretour. L'ergot élastique 52 exerce une pression sur le tenon associé correspondant 42 du rebord saillant 41 et retient fermement ce rebord dans la rainure,36 par coïncement de ce tenon 42 au niveau du bourrelet périphérique saillant 43 de cer dernier. L'encoche 48 donne une bonne étanchéité latérale à l'ergot 52 et facilité le montage du tenon 42 de la manchette 9 dans la mortaise 39 sans compromettre la rigidité verticale de cet ergot 52 qui s'oppose à un retrait inopiné de ce dernier tenon 42.

Dans une deuxième variante de réalisation schématiquement et partiellement illustrée dans la figure 6, la machine à laver 1 comprend dans le pourtour du bord de l'ouverture 8 de la cuve 6 et/ou de l'ouverture 4 de la machine, une rainure 36 pourvue de mortaises espacées 39 dans lesquelles les deux encoches verticales parallèles espacées 46 formées au niveau des côtés latéraux de chacune des mortaises 39 dans la face extérieure de la paroi interne 37 de la rainure 36, retrouvées dans le premier exemple (figures 3 et 4) sont respectivement remplacées d'une part par deux encoches verticales parallèles espacées 50 ouvertes dans la mortaise 39, formées dans la paroi interne 37 de la rainure 36 au niveau des deux côtés latéraux de cette mortaise, et d'autre part par une decoupure transversale 51 dans la paroi latérale interne 37 au niveau de la zone centrale de la mortaise 39, celle située entre ces deux encoches verticales parallèles 50. La découpure 51 transforme la paroi interne 37 de la rainure, au niveau de la mortaise 39, en deux ergots élastiques 52, 54 qui servent d'organe autobloquant antiretour. Ces ergots exercent une pression sur le tenon correspondant 42 du rebord saillant 41 et retient fermement ce rebord dans la rainure 36 par coïncement de ce tenon 42, au niveau de son bourrelet saillant 43. Les encoches 50 donnent une bonne élasticité latérale aux ergots 53, 54 et facilitent le montage du tenon 42 de la manchette 9 dans la mortaise 39 sans diminuer la rigidé verticale de ces ergots 53,54 qui s'opposent à un retrait inopiné de ces tenons 42.

Dans une troisième variante de réalisation schématiquement et partiellement illustrée dans la figure 7, dans chacun des tenons 26 du rebord saillant 25 de l'extrémité supérieure de la manchette 9, sur les deux côtés encadrant la gorge 29 de réception de l'organe autobloquant antiretour sont formées deux nervures verticales de positionnement 55 destinées à être accrochées aux rebords de la mortaise 22 situées sur les deux côtés latéraux de cet organe autobloquant antiretour constitué par la languette 24 lorsque le tenon 26 est correctement positionné dans cette mortaise 22.

Dans une quatrième variante de réalisation illustrée dans la figure 8, la machine à laver 1 comprend dans le pourtour du bord de l'ouverture 4 de la machine et/ou de l'ouverture 8 de la cuve 6, une rainure 19 à parois latérales interne 20 et externe 21 lisses, pourvue de mortaises espacées 57 qui s'ouvrent à travers ses deux parois latérales interne 20 et externe 21 et sa paroi de fond 23 et qui sont munies chacune d'un organe autobloquant antiretour constitué par deux languettes latérales opposées symétriques élastiques 59, 60, inclinées et convergentes vers l'intérieur de cette rainure 19 respectivement suivant un angle alpha par rapport à la verticale et faisant partie intégrante respectivement des parois interne 20 et externe 21 de cette rainure.

Dans cette variante de réalisation, la manchette souple 9 comprend dans le pourtour de l'extrémité supérieure 12 et/ou inférieur 13, un rebord saillant souple 25 pourvu sur sa longueur de tenons espacés 61 associées aux mortaises 57 de la rainure 19 du bord de l'ouverture 4 de la machine et/ou de l'ouverture 8 de la cuve 6 et destinés à retenir ce rebord saillant 25 dans cette rainure 19. Les tenons espacés 61 comprennent chacun d'une part un corps à section transversale sensiblement en trapèze isocèle ayant deux faces opposées symétriques 63, 64, coopérantes avec les deux languettes latérales élastiques opposées symétriques 59, 60, inclinées respectivement dans les mêmes sens que ceux des inclinaisons des languettes opposées symétriques 59, 60 et respectivement suivant un angle beta par rapport à la verticale, inférieur à l'angle alpha que font les languettes 59, 60 avec la verticale, et d'autre part à son extrémité libre, deux bourrelets terminaux 65, 66 qui définissent respectivement avec ces deux faces inclinées 63, 64, deux gorges 67, 68 de réception des extrémités de ces languettes servant d'organe autobloquant antiretour.

Quand un tenon 61 du rebord saillant 25 de la manchette souple 9 est introduit dans une mortaise 57, les languettes latérales élastiques symétriques 59, 60 sont déplacées, laissent passer les bourrelets 65, 66 et permettent une mise en place de ce tenon 61.

Etant donné que l'angle beta des faces inclinées symétriques 63, 64 du tenon 61 est égal à l'angle alpha des inclinaisons normales des languettes élastiques symétriques 59, 60, ces languettes 59, 60 épousent ces faces inclinées lors d'une mise en place de ce tenon 61. Les languettes symétriques 59, 60 sont alors en place sur ce tenon 61 pour le maintenir dans la rainure 19. Durant les oscillations de la cuve suspendue 6, la manchette 9 est soumise à des tractions qui tendent à retirer les tenons 61 hors des mortaises 57. Dans ce mouvement de retrait des tenons 61, les bourrelets terminaux 65, 66 de ces tenons accrochent les extrémités libres des languettes symétriques 59, 60 et les entrainent dans leur déplacement de manière que plus tenons 61 sont tirés vers l'extérieur des mortaises 57, plus ces languettes se rapprochent l'une de l'autre, ferment davantage ces mortaises 57, augmentent leur pression sur ces tenons et les empêchent de sortir de ces mortaises. L'extrémité de la manchette souple 9 est ainsi solidement attachée au bord de l'ouverture 4 de la machine et/ou de l'ouverture 8 de la cuve 6.

Dans une cinquième variante de réalisation illustrée dans les figures 9 et 10, la machine à laver 1 comprend dans le pourtour de l'ouverture rectangulaire 4 de la machine et/ou de l'ouverture rectangulaire 8 de la cuve 6, une rainure 19 à parois latérales interne 20 et externe 21 lisses, pourvue deinortaises espacées 70 qui s'ouvrent à travers la paroi de fond 23 de la rainure 19 et qui sont munies chacune d'un organe autobloquant antiretour constitué par deux languettes longitudinales opposées symétriques 72, 73 inclinées et convergentes vers le plan transversal de symétrie 74 de ces mortaises, respectivement suivant un angle alpha par rapport à la verticale ou à ce plan transversal de symétrie, et faisant partie intégrante de la paroi de fond 23 de cette rainure 19.

Dans cette variante de réalisation, la manchette souple 9 comprend dans le pourtour de l'extrémité supérieure 12 et/ou inférieure 13 un rebord saillant souple 25 pourvu sur sa longueur, de tenons espacés 76 associés aux mortaises 70 de la rainure 19 du bord de l'ouverture 4 de la machine et/ou de l'ouverture 8 de la cuve 6 et destinés à retenir ce bord saillant 25 dans cette rainure 19. Les tenons espacés 76 comprennent chacun d'une part un corps à section longitudinale sensiblement en trapèze isocèle ayant deux faces opposées symétriques 77, 78 coopérantes avec des languettes longitudinales symétriques élastiques 72, 73, respectivement inclinées dans les mêmes sens que ceux des inclinaisons de ces languettes opposées symétriques 72, 73, et suivant respectivement un angle beta par rapport à la verticale, égal à l'angle alpha que font les languettes 72, 73 avec la verticale, et d'autre part à sont extrémité libre, deux bourrelets terminaux 79, 80 qui définissent respectivement avec ces faces inclinées 77, 78 deux gorges 81, 82 de réception des extrémités de ces languettes qui servent d'organe autobloquant antiretour.

Quand un tenon 76 du rebord saillant 25 de la manchette souple 9 est introduit dans une mortaise 70 les languettes longitudinales élastiques 72, 73 sont déplacées, laissent passer les bourrelets 79, 80 er permettent une mise en place de ce tenon 76. Etant donné que l'angle beta des faces inclinées 77, 78 du tenon 76 est égal à l'angle alpha, les languettes élastiques 72, 73 épousent ces faces inclinées lors d'une mise en place de ce tenon 76. Les languettes symétriques 72, 73 sont alors en place sur ce tenon 76 pour le maintenir dans la rainure 19. Durant les oscillations de la cuve suspendue 6, la manchette 9 est soumise à des tractions qui tendent à arracher les tenons 76 des mortaises 70. Dans ce mouvement de retrait des tenons 76, les bourrelets terminaux 79, 80 de ces tenons accrochent les extrémités libres des languettes symétriques élastiques 72, 73 et les entrainent dans leur déplacement de manière que plus les tenons 76 sont tirés vers l'extérieur des mortaises 70, plus ces languettes se rapprochent l'une de l'autre, ferment davantage ces mortaises 70, augmentent leur pression sur ces tenons 76 et les empêchent de sortir ds ces mortaises 70.

Les extrémités supérieures 12 et inférieures 13 de la manchette 9 et les bords des ouvertures 4 de la machine et 8 de la cuve ont ainsi une structure simple, et sont faciles à réaliser et à assembler aussi bien manuellement que mécaniquement. Une économie de matière, de temps et de main d'oeuvre qui en résulte est appréciable dans la fabrication de cette machine à laver le linge.

## Revendications

1. Machine à laver le linge munie entre la cuve et la carrosserie d'une manchette de liaison dont les rebords des deux extrémités sont maintenus par des rainures ou gorges formées autour de l'ouverture de la machine et l'ouverture (8) de la cuve, caractérisée en ce qu'elle comprend au moins d'une part dans le pourtour du bord de l'ouverture (4) de la machine et/ou de l'ouverture (8) de la cuve (6), une rainure (19) pourvue de mortaises espacées (22) munies d'organes autobloquant antiretour (24), et d'autre part dans le long de l'extrémité supérieure et/ou inférieure de la manchette souple (9) un rebord saillant (25) destiné à être monté dans cette rainure (19) et muni en premier lieu, de tenons espacés (26) associés à ces mortaises (22) et comportant chacun une gorge (29) de réception de lèvres d'étanchéité longitudinales parallèles souples (31) dans les espacés situés au-dessus et entre deux tenons consécutifs (26).

2. Machine selon la revendication 1, caractérisée en ce que dans le bord de l'ouverture (4) de la machine et/ou de l'ouverture (8) de la cuve (6), la raicure (19) comprend des mortaises espacées (22) qui s'ouvrent à travers sa paroi de fond (23) et sa paroi latérale externe (21) et qui sont munies chacune d'un organe autobloquant antiretour constitué par une languette élastique (24) inclinée vers l'intérieur de cette rainure (19) et faisant partie intégrante de la paroi externe (21) de celle-ci, et en ce que dans le rebord saillant souple (25) de l'extrémité supérieure et/ou inférieure de la manchette souple (9), les tenons (26) comprennent chacun d'une part un corps à section transversale sensiblement en trapèze rectangle ayant une face (27) coopérante avec cette languette élastique (24) et inclinée dans le même sens que celui de l'inclinaison de cette languette, et d'autre part à son extrémité libre, un bourrelet terminal (28) qui définit avec cette face inclinée (27) une gorge (29) de réception de l'extrémité de cette languette (24).

3. Machine selon la revendication 2, caractérisée en ce que dans les mortaises (22) de la rainure (19), la languette élastique (24) constituant l'organe autobloquant antiretour est inclinée vers l'intérieur de cette rainure d'un angle alpha par rapport à la verticale, et dans le tenons (26) du rebord saillant (25), la face (27) de son corps, coopérante avec cette languette élastique (24), est inclinée dans le même sens que celui de l'inclinaison de cette languette, suivant un angle beta par rapport à la verticale, égal à l'angle alpha que fait cette languette (24) avec la verticale.

4. Machine selon l'une des revendications 1 à 3, caractérisée en ce que dans le bord de l'ouverture (4) de la machine et/ou de l'ouverture (8) de la cuve (6), la rainure (19) comprend des parois latérales lisses.

5. Machine selon l'une des revendications 1 à 4, caractérisée en ce que les tenons (26) du rebord saillant (25) de la manchette (9) comprennent chacun, sur les deux côtés de son corps qui encadrent sa gorge (29) de réception de l'organe autobloquant antiretour, deux nervures verticales de positionnement (55).

6. Machine selon la revendication 1, caractérisée en ce que dans le bord de l'ouverture (4) de la machine et/ou de l'ouverture (8) de la cuve (6), la rainure (19) comprend des mortaises espacées (57) qui s'ouvrent à travers les deux parois latérales (20, 21) et la paroi de fond (23) et qui sont munies chacune d'un organe autobloquant antiretour constitué par deux languettes latérales opposées symétriques élastiques (59, 60), inclinées et convergentes vers l'intérieur de la rainure (19) et faisant partie intégrante respectivement des parois latérales interne (20) et externe (21) de cette rainure, et en ce que le rebord saillant souple (25) de l'extrémité supérieure et/ou inférieure de la manchette souple (9) destiné à être monté dans cette rainure (19) comprend des tenons (61) ayant chacun d'une part un corps à section transversale sensiblement en trapèze isocèle ayant deux faces opposées symétriques (63, 64) coopérantes avec ces deux languettes latérales opposées symétriques (59, 60) et inclinées respectivement dans les mêmes sens que ceux des inclinaisons de ces languettes, et d'autre part à son extrémité libre, deux bourrelets terminaux (65, 66) qui définissent respectivement avec ces deux faces inclinées (63, 64), deux gorges (67, 68) de réception des extrémités de ces languettes.

7. Machine selon la revendication 6, caractérisée en ce que dans les mortaises (57) de la rainure (19), les deux languettes latérales opposées symétriques (59, 60) constituant l'organe autobloquant antiretour, sont inclinées et convergentes vers l'intérieur de cette rainure (19) respectivement suivant un angle alpha par rapport à la verticale, et dans le tenons (61) du rebord saillant (25) les deux faces opposées symétriques (63, 64), coopérantes avec ces deux languettes opposées symétriques (59, 60) sont inclinées respectivement dans les mêmes sens que ceux des inclinaisons de ces languettes et respectivement suivant un angle beta par rapport à la verticale, égal à l'angle alpha que font les languettes (59, 60) avec la verticale.

8. Machine selon la revendication 1, caractérisée en ce que dans le bord de l'ouverture (4) de la machine et/ou de l'ouverture (8) de la cuve (6), la rainure (19) comprend des mortaises espacées (70) qui s'ouvrent à travers sa paroi de fond (23) et qui sont munies chacune, d'un organe autobloquant antiretour constitué par deux languettes longitudinales opposées symétriques (72, 73) inclinées et convergentes vers le plan transversal de symétrie (74) de la mortaise, et faisant partie intégrante de la paroi de fond (23) de cette rainure (19), et en ce que le rebord saillant souple (25) de l'extrémité supérieure et/ou inférieure de la manchette souple (9) destiné à être monté dans cette rainure (19) comprend des tenons (76) ayant chacune d'une part un corps à section longitudinale sensiblement en trapèze isocèle ayant deux faces opposées symétriques (77, 78), coopérantes avec ces deux languettes longitudinales symétriques (72, 73) et inclinées respectivement dans les mêmes sens que ceux des inclinaisons de ces languettes, et d'autre part à son extrémité libre, deux bourrelets terminaux (79, 80) qui définissent respectivement avec ces deux faces inclinées (77, 78), deux gorges (81, 82) de réception des extrémités de ces languettes.

9. Machine selon la revendication 8, caractérisée en ce que dans les mortaises (70) de la rainure (19), les deux languettes longitudinales opposées symétriques (72, 73) constituant l'organe autobloquant antiretour, sont inclinées et convergentes vers le plan transversal de symétrie (74) respectivement suivant un angle alpha par rapport à la verticale, et dans les tenons (76) du rebord saillant (25), les deux faces opposées symétriques (77, 78) coopérantes avec ces deux languettes opposées symétriques (72, 73) sont inclinées respectivement dans les mêmes sens que ceux des inclinaisons de ces languettes et respectivement suivant un angle beta par rapport à la verticale, égal à l'angle alpha que font les languettes (72, 73) avec la verticale.

10. Machine selon la revendication 1, caractérisée en ce que dans le bord de l'ouverture (8) de la cuve (6) et/ou de l'ouverture (4) de la machine, la rainure (36) à parois latérales interne (37) et externe (38) et paroi de fond (40) comprend des mortaises espacées (39) qui s'ouvrent à travers la paroi de fond (40) et qui sont munies, chacune, d'un organe autobloquant antiretour constitué par un ergot élastique (52) résultant d'une découpure transversale (49) dans la paroi latérale interne (37) au niveau d'un des côtés latéraux de la mortaise (39) et d'une encoche verticale (48) formée dans la paroi interne (37) au niveau du deuxième côté latérale de la mortaise (39) et ouverte dans cette mortaise, et en ce que le rebord saillant souple (41) de l'extrémité inférieure et/ou supérieure de la manchette souple (9) destiné à être monté dans cette rainure (36) comprend des tenons espacés (42) ayant chacun d'une part un corps à section transversale sensiblement rectangulaire et d'autre part un bourrelet périphérique latéralement saillant (43) à son extrémité libre.

11. Machine selon la revendication 1, caractérisée en ce que dans le bord de l'ouverture (8) de la cuve (6) et/ou de l'ouverture (4) de la machine, la rainure (36) à parois latérales interne (37) et externe (38) et paroi de fond (40) comprend des mortaises espacées (39) qui s'ouvrent à travers la paroi de fond (46) et qui sont munies, chacune, d'un organe autobloquant antiretour constitué par deux ergots élastiques (53, 54) résultant d'une découpure transversale (51) dans la paroi latérale interne (37) au niveau de la zone centrale de la mortaise (39) et de deux encoches verticales (50) formées dans la paroi interne (37) sur les deux côtés latéraux de cette mortaise (39) et ouverte dans cette dernière, et en ce que le rebord saillant souple (41) de l'extrémité inférieure et/ou supérieure de la manchette souple (9) destiné à être monté dans cette rainure (36) comprend des tenons espacés (42) ayant chacun d'une part un corps à section transversale sensiblement rectangulaire et d'autre part un bourrelet périphérique latéralement saillant (43) à son extrémité libre.

12. Machine selon l'une des revendications 1 à 11, caractérisée en ce qu'elle comprend d'une part dans le pourtour intérieur de l'extrémité inférieure de la manchette souple (9), une jupe (15) destinée à recouvrir la paroi intérieure du bord de l'ouverture (8) de la cuve (6) et dans le pourtour intérieur de l'extrémité supérieure de la manchette souple (9), une lèvre d'étancéité horizontalement saillante (16), et d'autre part dans la face intérieure de la porte pivotante (5) de la machine, une nervure d'étanchéité (17) encadrant l'ouverture (4) de la machine et coopérant avec cette lèvre saillante (16) de l'extrémité supérieure de la manchette souple (9) pour assurer l'étanchéité au liquide entre l'intérieur de la cuve et l'extérieur de la machine.

13. Machine selon l'une des revendications 1 à 5, caractérisée en ce que les tenons (26) du rebord saillant (25) de la manchette (9) comprennent chacun, au niveau de son extrémité libre dans la partie diamètralement opposée à son bourrelet (28), une nervure longitudinale (33).

## Patentansprüche

1. Waschmaschine, die zwischen dem Bottich und dem Aufbau mit einer Verbindungsmanschette versehen ist, wovon die Berandung der beiden Enden durch Rillen oder Nuten, die um die Öffnung der Waschmaschine und die Öffnung (8) des Bottichs herum gebildet sind, gestützt ist, dadurch gekennzeichnet, daß sie wenigstens einerseits in dem äußeren Umfang des Randes der Öffnung (4) der Waschmaschine und/oder der Öffnung (8) des Bottichs (6) eine Rille (19) aufweist, die mit voneinander beabstandeten Rasten (22), welche selbstsperrende Einrastelemente (24) aufweisen, versehen sind, und andererseits in der Länge des oberen Endes und/oder des unteren Endes der biegsamen Manschette (9) eine herausragende Berandung (25) aufweist, die dazu bestimmt ist, in dieser Rille (19) angebracht zu werden und hauptsächlich mit voneinander beabstandeten Zapfen (26) versehen ist, die diesen Rasten zugeordnet sind und wovon jeder eine Nut zum Aufnehmen von biegsamen, länglichen, parallelen Dichtungslippen (31) in den Räumen, die sich oberhalb sowie zwischen zwei aufeinanderfolgenden Zapfen (26) befinden, umfaßt.

2. Waschmaschine nach Anspruch 1, dadurch gekennzeichnet, daß in dem Rand der Öffnung (4) der Waschmaschine und/oder der Öffnung (8) des Bottichs (6) die Rille (19) voneinander beabstandete Rasten (22) umfaßt, die sich an ihrer Bodenwand (23) und ihrer äußeren Seitenwand (21) öffnen und wovon jede mit einem selbstsperrenden Einrastelement versehen ist, das aus einer elastischen Zunge (24) gebildet ist, welche zum Inneren dieser Rille (19) hin geneigt und ein Bestandteil der Außenwand (21) derselben ist, und daß in der biegsamen, herausragenden Berandung (25) des oberen und/oder unteren Endes der biegsamen Manschette (9) jeder der Zapfen einerseits einen Körper, dessen Querschnitt im wesentlichen von der Form eines rechtwinkligen Trapezs ist, mit einer mit dieser elastischen Zunge zusammenarbeitenden Seite (27), welche in der selben Richtung wie die Neigungsrichtung dieser Zunge geneigt ist, und andererseits an seinem freien Ende einen Endwulst (28), der mit dieser geneigten Seite (27) eine Nut (29) zum Aufnehmen des Endes dieser Zunge (24) bildet, umfaßt.

3. Waschmaschine nach Anspruch 2, dadurch gekennzeichnet, daß in den Rasten (22) der Rille (19) die elastische Zunge (24), die das selbstsperrende Einrastelement bildet, zum Inneren dieser Rille hin um einen Winkel Alpha in Bezug auf die Senkrechte geneigt ist, und in den Zapfen (26) der herausragenden Berandung (25) die Seite (27) ihres Körpers, die mit dieser elastischen Zunge (24) zusammenarbeitet, in der selben Richtung wie die Neigungsrichtung dieser Zunge unter einem Winkel Beta in Bezug auf die Senkrechte geneigt ist, der dem Winkel Alpha, den diese Zunge (24) mit der Senkrechten definiert, entspricht.

4. Waschmaschine nach einem der Ansprüche 1 bis 3, dadurch gekennzeichnet, daß in dem Rand der Öffnung (4) der Waschmaschine und/oder der Öffnung (8) des Bottichs (6) die Rille (19) glatte Seitenwände aufweist.

5. Waschmaschine nach einem der Ansprüche 1 bis 4, dadurch gekennzeichnet, daß jede der Rasten (26) der herausragenden Berandung (25) der Manschette (9) auf beiden Seiten ihres Körpers, welche ihre Nut (29) zum Aufnehmen des selbstsperrenden Einrastelements einrahmen, zwei senkrechte Positionier-Rippen (55) umfaßt.

6. Waschmaschine nach Anspruch 1, dadurch gekennzeichnet, daß in dem Rand der Öffnung (4) der Waschmaschine und/oder der Öffnung (8) des Bottichs (6) die Rille (19) voneinander beabstandete Rasten (57) umfaßt, die sich ducch die beiden Seitenwände (20, 21) und die Bodenwand (23) hindurch öffnen und wovon jede mit einem selbstsperrenden Einrastelement versehen ist, das aus zwei seitlichen, gegenüberliegenden zueinander symmetrischen, elastischen Zungen (59, 60) besteht, die geneigt und zum Inneren der Rille (19) hin konvergieren sowie Bestandteil der inneren Seitenwand (20) bzw. der äußeren Seitenwand (21) dieser Rille sind, und daß die biegsame herausragende Berandung (25) des oberen Endes und/oder des unteren Endes der biegsamen Manschette (9), die dazu bestimmt ist, in dieser Rille (19) angebracht zu werden, Zapfen (61) umfaßt, wovon jeder einerseits einen Körper mit einem Querschnitt von der Form eines gleichschenkeligen Trapezes aufweist, welches zwei zueinander symmetrische, gegenüberliegende Seiten (63, 64) aufweist, die mit diesen beiden seitlichen, gegenüberliegenden, zueinander symmetrischen Zungen (59, 60) zusammenarbeiten und jeweils in denselben Richtungen wie diejenigen der Neigungen dieser Zungen geneigt sind, und andererseits an seinem freien Ende zwei Endwülste (65, 66), die jeweils mit diesen beiden geneigten Seiten (63, 64) zwei Nuten (67, 68) zum Aufnehmen der Enden dieser Zungen definieren, umfaßt.

7. Waschmaschine nach Anspruch 6, dadurch gekennzeichnet, daß in den beiden Rasten (57) der Rille (19) die beiden seitlichen, gegenüberliegenden, zueinander symmetrischen Zungen (50, 60), die das selbstsperrende Einrastelement bilden, geneigt sind und zum Inneren dieser Rille (19) konvergieren unter einem Winkel Alpha in Bezug auf die Senkrechte, und daß in den Zapfen (61) der herausragenden Berandung (25) die beiden gegenüberliegenden, zueinander symmetrischen Seiten (63, 64), die mit diesen beiden gegenüberliegenden, zueinander symmetrischen Zungen (59, 60) zusammenarbeiten, jeweils in denselben Richtungen wie denjenigen der Neigungen dieser Zungen und jeweils unter einem Winkel Beta in Bezug auf die Senkrechte geneigt sind, der dem Winkel Alpha, den die Zungen (59, 60) mit der Senkrechten bilden, entspricht.

8. Waschmaschine nach Anspruch 1, dadurch gekennzeichnet, daß in dem Rand der Öffnung (4) der Waschmaschine und/oder der Öffnung (8) des Bottichs (6) die Rille (19) voneinander beabstandete Rasten (70) aufweist, die sich durch ihre Bodenwand (23) öffnen und wovon jede mit einem selbstsperrenden Einrastelement versehen ist, das aus zwei länglichen, gegenüberliegenden, zueinander symmetrischen Zungen (72, 73) besteht, die geneigt sind und zu der transversalen Symmetrie-Ebene (74) der Raste konvergieren und ein Bestandteil der Bodenwand (23) dieser Rille (19) sind, und daß die biegsame herausragende Berandung (25) des oberen und/oder unteren Endes der biegsamen Manschette (9), die dazu bestimmt ist, in dieser Rille (19) angebracht zu werden, Zapfen (76) umfaßt, wovon jeder einerseits einen Körper mit einem Längsschnitt aufweist, der im wesentlichen von der Form eines gleichschenkligen Trapezes ist, der zwei gegenüberliegende, zueinander symmetrische Seiten (77, 78) umfaßt, welche mit diesen beiden länglichen, zueinander symmetrischen Zungen (72, 73) zusammenarbeiten und jeweils in denselben Richtungen wie diejenigen der Neigungen dieser Zungen geneigt sind, und andererseits an seinem freien Ende zwei Endwülste (79, 80), die jeweils mit diesen beiden geneigten Seiten (77, 78) zwei Nuten (81, 82) zum Aufnehmen der Enden dieser Zungen definieren, aufweist.

9. Waschmaschine nach Anspruch 8, dadurch gekennzeichnet, daß in den Rasten (70) der Rille (19) die beiden länglichen, gegenüberliegenden, zueinander symmetrischen Zungen (72, 73), die das selbstsperrende Einrastelement bilden, geneigt sind und zu der transversalen Symmetrie-Ebene (74) jeweils unter einem Winkel Alpha in Bezug auf die Senkrechte konvergieren, und in den Zapfen (76) der herausragenden Berandung (25) die beiden gegenüberliegenden, zueinander symmetrischen Seiten (77, 78), die mit diesen beiden gegenüberliegenden, zueinander symmetrischen Zungen (72, 73) zusammenarbeiten, jeweils in denselben Richtungen wie denjenigen der Neigungen dieser Zungen und jeweils unter einem Winkel Beta in Bezug auf die Senkrechte geneigt sind, der dem Winkel Alpha, den die Zungen (72, 74) mit der Senkrechten bilden, entspricht.

10. Waschmaschine nach Anspruch 1, dadurch gekennzeichnet, daß in dem Rand der Öffnung (8) des Bottichs (6) und/oder der Öffnung (4) der Waschmaschine die Rille (36) mit einer inneren Seitenwand (37) und einer äußeren Seitenwand (38) und mit einer Bodenwand (40) Rasten umfaßt, die voneinander beabstandet sind, sich durch die Bodenwand (40) hindurch öffnen und wovon jede mit einem selbstsperrenden Einrastelement versehen ist, das aus einem elastischen Vorsprung (52), welcher aus einem transversalen Ausschnitt (49) in der inneren Seitenwand (37) an einer der Nebenseiten der Raste (39) und aus einer senkrechten Kerbe (48) resultiert, die in der Innenwand (37) an der zweiten Nebenseite der Raste (39) gebildet und in dieser geöffnet ist, und daß die biegsame herausragende Berandung (41) des unteren Endes bzw. des oberen Endes der biegsamen Manschette (9), die dazu bestimmt ist, in dieser Rille (36) angebracht zu werden, voneinander beabstandete Zapfen (42) umfaßt, wovon jeder einerseits einen Körper mit einem im wesentlichen rechteckigen Querschnitt und andererseits einen Umfangswulst (43), der an seinem freien Ende seitlich herausragt, umfaßt.

11. Waschmaschine nach Anspruch 1, dadurch gekennzeichnet, daß in dem Rand der Öffnung (8) des Bottichs (6) und/oder der Öffnung (4) der Waschmaschine die Rille (36) mit innerer Seitenwand (37) sowie mit einer äußeren Seitenwand (38) und mit einer Bodenwand (40) voneinander beabstandete Rasten (39) umfaßt, die sich durch die Bodenwand (46) hindurch öffnen und wovon jede mit einem selbstsperrenden Einrastelement versehen ist, das aus zwei elastischen Vorsprüngen (53, 54) gebildet ist, die aus einem transversalen Aussschnitt (51) in der inneren Seitenwand (37) an der zentralen Zone der Aussparung (39) und aus zwei senkrechten Kerben (50) resultiert, die in der Innenwand (37) auf den beiden Nebenseiten dieser Raste (39) gebildet und in dieser geöffnet sind, und daß die biegsame herausragende Berandung (41) des unteren Endes bzw. des oberen Endes der biegsamen Manschette (9), die dazu bestimmt ist, in dieser Rille (36) angebracht zu werden, voneinander beabstandete Zapfen (42) umfaßt, wovon jeder einerseits einen Körper mit einem im wesentlichen rechteckigen Querschnitt und andererseits einen an ihrem freien Ende seitlich herausragenden Umfangswulst (43) umfaßt.

12. Waschmaschine nach einem der Ansprüche 1 bis 11, dadurch gekennzeichnet, daß sie einerseits in dem inneren Umfang des unteren Endes der biegsamen Manschette (9) eine Schürze (15), die dazu bestimmt ist, die Innenwand des Randes der Öffnung (8) des Bottichs (6) zu bedecken, sowie in dem inneren Umfang des oberen Endes der biegsamen Manschette (9) eine seitlich herausragende Dichtungslippe (16) umfaßt, und andererseits in den inneren Fläche der Schwenktür (5) der Waschmaschine eine Dichtungsrippe (17) aufweist, die die Öffnung (4) der Waschmaschine einrahmt und mit dieser herausragenden Lippe (16) des oberen Endes der biegsamen Manschette (9) zusammenarbeitet, um die Flüssigkeitsabdichtung zwischen dem Inneren des Bottichs und dem Äußeren der Waschmaschine zu gewährleisten.

13. Waschmaschine nach einem der Ansprüche 1 bis 5, dadurch gekennzeichnet, daß jeder der Zapfen (26) der herausragenden Berandung (25) der Manschette (9) an seinem freien Ende in dem Teil, das seinem Wulst (28) diametral gegenüberliegt, eine Längsrippe (33) aufweist.

## Claims

1. A washing machine which between the tub and the bodywork is provided with a connection cuff of which the edges of the two ends are received in grooves or slots formed around the opening of the maschine and the opening (8) of the tub, characterized in that it comprises at least one on the one hand in the circumference of the edge of the opening (4) of the machine and/or of the opening (8) of the tub (6), a groove (19) provided with spaced sockets (22) provided with self-locking catch means (24) and on the other hand, along the upper end and/orthe lower end of the flexible cuff (8), a projecting edge (25) adapted to be fitted in the said groove (19) and furnished primarily with spaced teeth (26) associated with said sockets (22) and each comprising a receiving slot (29), and with flexible parallel longitudinal sealing lips (31) in spaces placed above and between two consecutive teeth (26).

2. The machine as claimed in claim 1, characterized in that in the edge of the opening (4) of the machine and/or of the opening (8) of the tub (6) the groove (19) comprises spaced sockets (22) which open through its bottom wall (23) and its external lateral wall (21) and which are each provided with a self-locking catch constituted by an elastic tongue (24) sloping towards the interior of the said groove (19) and forming an integral part of the external wall (21) of the same, and in that in the projecting flexible edge (25) of the upper and/or lower end of the flexible cuff (9), the teeth (26) each comprise on the one hand a member with a cross section in the form of a rectangular trapezoid having a face (27) cooperating with the said elastic tongue (24) and sloping in the same direction as the said tongue, and on the other hand at its free end, an end sealing lip (28) which with said sloping face (27) defines a groove (29) for receiving the end of this tongue (24).

3. The machine as claimed in claim 2, characterized in that in the sockets (22) of the groove (19), the elastic tongue (24) constituting the self-locking catch member is inclined towards the interior of the said groove at an angle alpha to the vertical, and in the teeth (26) of the projecting edge (25), the face (27) of its body, cooperating with the said elastic tongue (24) is inclined in the same direction as the said tongue at an angle beta to the vertical equal to the angle alpha between this tongue (24) and the vertical.

4. The machine as claimed in any one of the preceding claims 1 through 3, characterized in that in the edge of the opening (4) of the machine and/or the opening (8) of the tub (6), the groove (19) comprises smooth lateral walls.

5. The machine as claimed in any one of the preceding claims 1 through 4, characterized in that the teeth (26) of the projecting edge (25) of the cuff (9) each comprise, on the two sides of the body thereof which define its slot (29) for receiving the self-locking catch member, two vertical locating ribs (55).

6. The machine as claimed in claim 1, characterized in that in the edge of the opening (4) of the machine and/or the opening (8) of the tub (6), the groove (19) comprises spaced sockets (57) which open through the two lateral walls (20 and 21) and the bottom wall (23) and which are each provided with a self-locking catch member constituted by two elastic symmetrical opposite lateral tongues (59 and 60), which are convergingly inclined towards the interior of the groove (19) and respectively form an integral part of the internal (20) and external (21) lateral walls of the said groove, and in that the flexible projecting edge (25) of the upper and/or lower end of the flexible cuff (9) adapted to be fitted in this groove (19) comprises teeth (61) each having on the one hand a member whose cross section is substantially in the form of an isosceles trapezoid, with two symmetrical opposite faces (63, and 64) cooperating with the said two symmetrical opposite lateral tongues (59 and 60) and respectively inclined in the same direction as the said two tongues, and on the other and at the free end thereof, two terminal sealing lips (65 and 66) which respectively with the two said inclined faces (63 and 64) define two slots (67 and 68) for receiving the ends of such tongues.

7. The machine as claimed in claim 6, characterized in that in the sockets (57) of the groove (19), the two symmetrical opposite lateral tongues (59 and 60) constituting the self-lock catch member, are inclined convergingly towards the interior of the said groove (19) respectively at an angle alpha to the vertical, and in the teeth (61) of the projecting edge (25) the two symmetrical opposite faces (63, and 64), which cooperate with the said two symmetrical opposite tongues (59 and 60), are respectively inclined in the same direction as the tongues and respectively are at an angle beta to the vertical, equal to the angle alpha at which the tongues (59, and 60) are set to the vertical.

8. The machine as claimed in claim 1, characterized in that in the edge of the opening (4) of the machine and/or of the opening (8) of the tub (6), the groove (19) comprises spaced sockets (70) which open through the bottom wall (23) thereof and which are each provided with a self-locking catch member constituted by two symmetrical opposite longitudinal tongues (72 and 73) which are inclined and converge towards the transverse plane of symmetry (74) of the socket, and form an integral part of the bottom wall (23) of said groove (19), and in that the flexible projecting edge (25) of the upper and/or lower end of the flexible cuff (9) adapted to be fitted in this groove (19) comprises teeth (76) each having on the one hand a body with a longitudinal section substantially in the form of an isosceles trapezoid having two symmetrical opposite faces (77 and 78) cooperating with these two symmetrical longitudinal tongues (72 and 73) and respectively inclined in the same direction as said tongues, and on the other hand at its free end two end sealing lips (79 and 80) which respectively with these two sloping faces (77 and 78), form two slots (81 and 82) for the reception of the ends of the tongues.

9. The machine as claimed in claim 8, characterized in that in the sockets (70) of the groove (19), the two symmetrical opposite longitudinal tongues (72 and 73) constituting the self-locking catch member, are convergingly inclined towards the transverse plane (74) of symmetry respectively at an angle alpha to the vertical, and in the teeth (76) of the projecting edge (25), the two symmetrical opposite edges (77 and 78), cooperating with the said two symmetrical opposite tongues (72 and 73), are respectively inclined in the same direction as the tongues respectively at an angle beta to the vertical, equal to the angle alpha made by the tongues (72 and 73) to the vertical.

10. The machine as claimed in claim 1, characterized in that in the edge of the opening (8) of the tub (6) and/or the opening (4) of the machine, the groove (36) with internal (37) and external (38) lateral walls and a bottom wall (40), comprises spaced sockets (39) which open through the bottom wall (40) and are each provided with a self-locking catch member constituted by an elastic spur (52) produced by making a transverse cut (49) in the internal lateral wall (37) at the same level as one of the lateral sides of the socket (39) and by a vertical notch (48) formed in the internal wall (37) at the level of the second lateral side of the socket (39) and open in this socket, and in that the flexible projecting edge (41) of the lower and/ or upper end of the flexible cuff (9) adapted to be fitted in this groove (36) comprises spaced teeth (42) each having on the one hand a body with a substantially rectangular cross section and on the other hand a laterally projecting peripheral sealing lip (43) at its free end.

11. The machine as claimed in claim 1, characterized in that in the edge of the opening (8) of the tub (6) and/or of the opening (4) of the machine, the groove (36) with internal (37) and external (38) lateral walls and the bottom wall (40) comprise spaced sockets (39) which open through the bottom wall (46) and which are each provided with a self-locking catch member constituted by two elastic spurs (53 and 54) produced by making a lateral transverse cut (51) in the internal lateral wall (37) at the same level as the central zone of the socket (39) and two vertical notches (50) formed in the internal wall (37) on the two lateral sides of this socket (39) and opening into the latter, and in that the flexible projecting edge (41) of the lower and/or upper end of the flexible cuff (9) adapted to be fitted in this groove (36) comprises spaced teeth (42) each having on the one hand a body with a substantially rectangular cross section and on the other hand a laterally projecting peripheral sealing lip (43) at its free end.

12. The machine as claimed in any one of the preceding claims 1 through 11, characterized in that on the one hand it comprises in the interior circumference of the lower end of the flexible cuff (9), a skirt (15) adapted to cover the inner wall of the edge of the opening (8) of the tub (6) and in the interior circumference of the upper end of the flexible cuff (9), a horizontally extending sealing lip (16) and on the other hand in the interior face of the pivoting door (5) of the machine, a sealing rib (17) around the opening (4) of the machine and cooperating with the said projecting lip (16) of the upper end of the flexible cuff (9) in order to produce a liquid seal between the interior of the tub and the outside of the machine.

13. The machine as claimed in any one of the preceding claims 1 through 5, characterized in that the teeth (26) on the projecting edge (25) of the cuff (9) each comprise, at the same level as its free end in the part diametrally opposite to its sealing lip (28), a longitudinal rib (33).
